# EUROPÄISCHE PATENTSCHRIFT

(11) **EP 1 088 942 B1**
(45) Veröffentlichungstag und Bekanntmachung des Hinweises auf die Patenterteilung: **16.05.2007**
(21) Anmeldenummer: 00114748.7
(22) Anmeldetag: 08.07.2000
(51) Int. Cl.: E03D 1/012

(54) **Betätigungseinrichtung**
Actuating device
Dispositif d'actionnement

(30) Priorität: 28.09.1999 DE 19946542
(43) Veröffentlichungstag der Anmeldung: 04.04.2001
(73) Patentinhaber: VIEGA GmbH & Co. KG., 57439 Attendorn (DE)
(72) Erfinder: Viegener, Walter, 57439 Attendorn (DE)
(74) Vertreter: Cohausz & Florack

(56) Entgegenhaltungen:
- EP-A- 0 578 892
- EP-A- 0 727 533
- EP-A- 0 733 749
- EP-A- 0 754 808
- EP-A- 0 845 560
- EP-A- 1 039 050
- WO-A-01/16435
- GB-A- 2 283 993
- US-A- 6 081 938

## Beschreibung

Die Erfindung betrifft eine Betätigungseinrichtung für einen Spülkasten nach dem Oberbegriff des Anspruches 1. Solche Betätigungseinrichtungen werden insbesondere für unter Putz eingebaute Spülkästen von Toilettenspülungen eingesetzt, wobei die Betätigungsmechanik teilweise am und im Spülkasten montiert wird und der Benutzer nur den jeweiligen Betätigungsrahmen mit den Tasten sieht.

Aus der EP 733 749 A1 ist eine Betätigungsvorrichtung für eine Ablaufarmatur bekannt, die in einem Spülkästen angeordnet ist. Über eine erste Betätigungstaste läßt sich ein Bolzen bewegen, der mit einer Auslösevorrichtung zum Starten des Spülvorganges verbunden ist. Wenn der Benutzer die Spülung unterbrechen will, ist eine zweite Taste über einen weiteren Bolzen mit der Auslösevorrichtung verbunden, um das Ablaufventil an dem Spülkasten wieder zu schließen. Die gezeigte Betätigungsvorrichtung läßt sich zwar für Ablaufarmaturen einsetzen, bei denen ein "Stop and Go" Mechanismus, d.h. eine Spül-Stopp-Funktion, erwünscht ist, eine andere Steuerung bzw. Dosierung der Spülmenge kann mit dieser Betätigungsvorrichtung nicht erreicht werden.

Ferner ist es bekannt, bei einer Betätigungsvorrichtung für Spülkästen zwei Tasten vorzusehen, die über eine Betätigungsmechanik beide eine Öffnung des Ablaufventils im Spülkasten bewirken können. Bei der ersten Taste wird dabei eine Vollspülung mit etwa 9 Liter Wasser durchgeführt, während bei der zweiten Taste eine Spülung mit verminderter Wassermenge (z.B. 3 Liter) erfolgt. Diese Anordnung wird auch als Zwei-Mengen-Technik bezeichnet und hat den Vorteil, daß der Bediener auf einfache Weise Wasser sparen kann, ohne den Spülvorgang zu unterbrechen.

Beim Einbau eines Spülkastens mit einer bekannten Betätigungsvorrichtung muß immer vorher festgelegt werden, ob eine Zwei-Mengen-Technik oder eine Spül-Stopp-Technik. Verwendung finden soll, da für beide Techniken unterschiedliche Betätigungsmechaniken erforderlich sind. Dies ist wegen der hohen Lagerkosten für zwei verschiedene Systeme unbefriedigend. Auch können Verwechslungen der beiden Techniken beim Einbau des Spülsystems für teure Ausfallzeiten bei der Montage sorgen.

Die EP 0 727 533 A2 offenbart eine Betätigungseinrichtung für einen Spülkasten, die einen Betätigungsrahmen aufweist, an dem zwei getrennt voneinander betätigbare Tasten vorgesehen sind. Die Tasten sind mit einer Betätigungsmechanik gekoppelt, mittels der ein Ablaufventil geöffnet und geschlossen werden kann. Mit der einen Taste kann das Ablaufventil geöffnet werden, so dass eine erste wassermenge aus dem Spülkasten fließt. Durch Betätigung der anderen Taste kann das Ablaufventil geschlossen oder ein Spülvorgang ausgelöst werden, bei dem eine zweite Wassermenge aus dem Spülkasten fließt, die kleiner ist als die erste Wassermenge.

Der vorliegenden Erfindung liegt die Erkenntnis zugrunde, dass die getrennte Bereitstellung von Spülkasten-Betätigungseinrichtungen für unterschiedliche Techniken unbefriedigend ist. Aufgabe der vorliegenden Erfindung ist es daher, eine Betätigungseinrichtung für einen Spülkasten zu schaffen, die sowohl für die Zwei-Mengen-Technik als auch für die Spül-Stopp-Technik einsetzbar ist.

Diese Aufgabe wird durch eine Betätigungseinrichtung mit den Merkmalen des Anspruchs 1 gelöst.

Die für einen Spülkasten, insbesondere für einen unter Putz eingebauten Spülkasten bestimmte erfindungsgemäße Betätigungseinrichtung, weist einen Betätigungsrahmen auf, der zumindest teilweise von außen zugänglich ist. An dem Betätigungsrahmen sind zwei Tasten vorgesehen, die getrennt voneinander betätigbar und mit einer Betätigungsmechanik gekoppelt sind. Mittels der Betätigungsmechanik kann ein Ablaufventil geöffnet und geschlossen werden. Durch Betätigung der ersten Taste wird das Ablaufventil geöffnet, so dass eine erste Wassermenge aus dem Spülkasten fließt. Durch Betätigung der zweiten Taste kann wahlweise das Ablaufventil geschlossen oder ein Spülvorgang ausgelöst werden, bei dem eine zweite Wassermenge aus dem Spülkasten fließt, die kleiner ist als die erste Wassermenge. Die Betätigungsmechanik weist dabei erfindungsgemäß einen ersten Schieber auf, der mit der ersten Taste verbunden ist, sowie einen zweiten Schieber, der mit der zweiten Taste verbunden ist, wobei beide Schieber auf einen Hebel zum Öffnen und Schließen des Ablaufventils wirken. Diese Konstruktion ermöglicht den Einsatz der Betätigungseinrichtung sowohl bei der Zwei-Mengen-Technik als auch bei der Spül-Stopp-Technik. Der

Monteur muß also nur noch eine Betätigungseinrichtung zur Installation mitbringen, die für beide Techniken angepaßt werden kann. Ein Ausfallzeit aufgrund einer falschen Betätigungseinrichtung wird somit sicher vermieden. Ferner werden die Lagerhaltungskosten reduziert, da keine zwei Betätigungseinrichtungen getrennt voneinander vorrätig sein müssen.

Dabei kann die Länge der Schieber auf einfache Weise an die jeweilige Einbausituation angepaßt werden, insbesondere wenn die Schieber mehrteilig ausgebildet sind. Vorzugsweise ist dabei mit der ersten Taste und dem ersten Schieber ein Gestänge zum Öffnen des Ablaufventils anhebbar, und zum Verschließen des Ablaufventils durch die zweite Taste greift der zweite Schieber an dem Hebel an, um den Hebel gegen die Betätigungsrichtung zu bewegen. Alternativ kann auch mit der ersten Taste und dem ersten Schieber oder der zweiten Taste und dem zweiten Schieber ein Gestänge zum Öffnen des Ablaufventils anhebbar sein.

In einer bevorzugten Ausführungsform der Erfindung ist die Betätigungsmechanik verstellbar, um die Funktion der zweiten Taste einzustellen. Die Verstellung kann dabei über einen Hebel, einen Schalter oder einen Drehmechanismus erfolgen, über den der Kraftübertragungsweg bzw. die Richtung des Kraftübertragungsweges geändert wird. Der Bediener kann dabei ohne große Montagevorgänge die Betätigungsmechanik auf den gewünschten Betrieb einstellen. Wenn die Zwei-Mengen-Technik ausgewählt wird, kann dabei vorzugsweise auch die Durchflußmenge mit dem Verstellmechanismus eingestellt werden.

Wenn die Betätigungsmechanik ein auswechselbares Bauteil aufweist, um die Funktion der zweiten Taste einzustellen, ist die Betätigungseinrichtung als eine Art Bausatz vorbereitet, so daß der Monteur nur noch durch Auswahl des richtigen Bauteils, beispielsweise des richtigen Hebels oder Schalters, die gewünscht Funktion der Betätigungseinrichtung einstellen kann.

Unabhängig von der Einstellung der Betätigungseinrichtung sind die erste Taste und die zweite Taste jeweils mittels einer Feder in ihrer Ausgangsstellung gehalten, so daß sie nach einer Betätigung in ihre Ausgangsstellung automatisch zurückkehren.

Gemäß einer bevorzugten Ausführungsform der Erfindung ist der Betätigungsrahmen an einer im wesentlichen horizontalen Oberseite eines Spülkastens montierbar, so daß er gut zugänglich ist. Alternativ kann der Betätigungsrahmen an einer im wesentlichen vertikalen Vorderseite eines Spülkastens montierbar sein. Vorzugsweise ist die Betätigungseinrichtung dabei so ausgebildet, daß sie sowohl an einer horizontalen Fläche als auch an einer vertikalen Fläche montierbar ist, so daß für beide Anwendungsfälle nur eine einzige Betätigungseinrichtung bereitgestellt werden muß.

Nach der Erfindung wird ferner eine Spülvorrichtung für eine Toilettenspülung bereitgestellt, mit einem Spülkasten, an dem eine Wasserzufuhr und ein Ablaufventil vorgesehen sind, wobei die Spülvorrichtung eine erfindungsgemäße Betätigungseinrichtung aufweist.

Die Erfindung wird nachfolgend anhand mehrerer Ausführungsbeispiele mit Bezug auf die beigefügten Zeichnungen näher erläutert. Es zeigen:
- Fig. 1: eine Vorderansicht auf einen Spülkasten mit einer erfindungsgemäßen Betätigungseinrichtung gemäß einem ersten Ausfuhnxngsbeispiel;
- Fig. 2: eine teilweise geschnittene Seitenansicht des Spülkastens mit der Betätigungseinrichtung nach Fig. 1;
- Fig. 3: eine vergrößerte Seitenansicht der Betätigungseinrichtung nach Fig. 2;
- Fig. 4: eine Unteransicht auf die Betätigungseinrichtung der Fig. 2;
- Fig. 5: eine Seitenansicht der Betätigungseinrichtung nach Fig. 2 bei Einleitung des Spülvorganges;
- Fig. 6: eine Seitenansicht der Betätigungseinrichtung nach Fig. 2 bei Abbruch des Spülvorganges;
- Fig. 7: eine Seitenansicht der Betätigungseinrichtung nach Fig. 2 mit Zwei-Mengen-Technik;
- Fig. 8: eine Seitenansicht der Betätigungseinrichtung nach Fig. 2 mit Zwei-Mengen-Technik bei Einleitung des vollen Spülvorganges;
- Fig. 9: eine Seitenansicht der Betätigungseinrichtung nach Fig. 2 mit Zwei-Mengen-Technik bei Einleitung des verminderten Spülvorganges;
- Fig. 10: eine Vorderansicht auf einen Spülkasten mit einer erfindungsgemäßen Betätigungseinrichtung gemäß einem zweiten Ausführungsbeispiel;
- Fig. 11: eine teilweise geschnittene Seitenansicht des Spülkastens mit der Betätigungseinrichtung nach Fig. 10;
- Fig. 12: eine vergrößerte Seitenansicht der Betätigungseinrichtung nach Fig. 11, und
- Fig. 13: eine vergrößerte Seitenansicht der modifizierten Betätigungseinrichtung nach Fig. 11 mit Spül-Stopp-Technik.

Die in den Fig. 1 bis 4 gezeigte Spüleinrichtung umfaßt einen Spülkasten 1 aus Kunststoff der über seitliche Flansche 2 an einer Wand eines Hauses befestigt werden kann. Der Spülkasten 1 ist von einem Gehäuse 3 umgeben. An der Unterseite des Spülkasten 1 ist ein Ablauf 4 vorgesehen, der in einer nicht dargestellten Toilette mündet. Am Ablauf 4 ist ein Ablaufventil angeordnet, das mittels einer Betätigungsmechanik geöffnet und verschlossen werden kann. An der Oberseite des Spülkastens 1 ist ein meist unter Putz angeordneter Schacht 5 vorgesehen, der mit einem Betätigungsrahmen 6 mit einer großen Taste 9 mit einer zur Toilette gewandten Vorderkante 7 und einer weiteren kleinen Taste 8 verschlossen ist.

Die Tasten 8 und 9 sind um eine Achse 100 in dem Betätigungsrahmen 6 verschwenkbar gelagert. Dabei ist die Taste 8 mit einem Bolzen 10 und die Taste 9 mit einem Bolzen 11 verbunden. Die Länge der Bolzen 10 und 11 kann wie die Länge des Schachtes 5 an die jeweilige Einbausituation angepaßt werden.

Der Bolzen 10 ist mit einem Schieber 12 aus Kunststoff verbunden, der in einem Aufsatz 17 verschiebbar gelagert ist. Der Schieber 12 ist dabei nach oben hin durch eine Feder 24 vorgespannt, so daß er nach einer Betätigung automatisch in seine obere Ausgangsstellung zurückkehrt. Der Schieber 12 ist integral mit einem Betätigungsarm 16 ausgebildet, der an seinem Ende ein T-förmiges Endstück mit einer Nase 23 und einem Mitnehmer 26 aufweist.

Der mit der Taste 9 verbundene Bolzen 11 ist an seinem unterem Ende in einem Schieber 13 aus Kunststoff aufgenommen. Der Schieber 13 ist integral mit einem L-förmigen Arm 130 ausgebildet, an dem eine Feder 25 anliegt, die den Arm 130 mit dem Schieber 13 nach oben hin vorspannt. Die Feder 25 ist dabei um einen Zapfen 22 angeordnet und an einem weiteren Zapfen 23 mit einem Federarm abgestützt.

Zur Betätigung des Ablaufventils ist ein Hebel 14 vorgesehen, der verschwenkbar um eine Achse 15 gelagert ist. Der Hebel 14 ist an seinem unterern Ende mit einer Stange 19 mit Halterippen 20 verbunden, an der ein Betätigungselement 21 für das Ablaufventil befestigt ist.

Wie in Fig. 5 gezeigt ist, wird der Spülvorgang durch Betätigung der großen Taste 9 eingeleitet. Hierdurch wird der Bolzen 11 nach unten gegen die Kraft der Feder 25 gedrückt, wobei der Schieber 13 mit dem Arm 130 verschoben wird. Der Arm 130 drückt dabei auf den von der Achse 15 aus rechten Teil des Hebels 14, so daß der linke Teil des Hebels 14 mit der Stange 19 nach oben bewegt wird. Dadurch wird das Betätigungselement 21 angehoben, so daß das Ablaufventil geöffnet wird.

Zum Abbrechen des Spülvorganges vor Ablauf der Vollspülung wird gemäß Fig. 6 die kleine Taste 8 gedrückt, so daß der Bolzen 10 zusammen mit dem Schieber 12 nach unten bewegt wird. Gleichzeitig drückt der Betätigungsarm 16 des Schiebers 12 über den Mitnehmer 26 auf den von der Achse 15 aus gesehen linken Teil des Hebels 14, so daß der Hebel 14 verschwenkt wird und die Stange 19 zusammen mit dem Betätigungselement 21 nach unten bewegt wird. Dadurch wird das Ablaufventil wieder verschlossen.

Falls der Benutzer die oben beschriebene Spül-Stopp-Technik für die Spülung nicht verwenden möchte, wird die Betätigungsmechanik auf die Zwei-Mengen-Technik umgestellt. Hierfür wird der Schieber 12 durch einen modifizierten Schieber 12' ersetzt (Fig. 7 - 9).

Der Schieber 12' ist mit einem Hebel 16' gekoppelt, der eine Kante 27 aufweist, die mit einem tropfenförmigen Vorsprung 28 an dem Hebel 14 zusammenwirkt. Bei einer Bewegung des Hebels 16' gleitet der Vorsprung 28 über die Kante 27, so daß der Hebel 14 ebenfalls verschwenkt wird.

Ein Vollspülung wird durch Betätigung der großen Taste 9 erhalten (Fig. 8). Dabei wird über den Bolzen 11, den Schieber 13, den Mitnehmer 26, den Hebel 14, die Stange 19 und das Betätigungselement 21 das Ablaufventil geöffnet. Durch die Kraft der Feder 25 und die auf die genannten Bauteile wirkende Schwerkraft wird das Ablaufventil automatisch wieder nach der Vollspülung verschlossen, wenn die gewünschte Wassermenge durch das Ablaufventil geströmt ist.

Falls der Benutzer nur eine Spülung mit verminderter Wassermenge durchführen will, muß auf die kleine Taste 8 gedrückt werden (Fig. 9). Dadurch wird der Bolzen 10 mit dem Schieber 12' nach unten bewegt. Der Schieber 12' drückt auf den Hebel 16' der um die Achse 22 verschwenkt wird, so daß die Kante 27 nach oben gedreht wird und den Hebel 14 über den Vorsprung 28 dreht. Dadurch wird das Betätigungselement 21 über die Stange 19 angehoben und das Ablaufventil geöffnet. Damit der Spülvorgang kürzer als bei der Vollspülung ist, drückt die Feder 24 auf den Hebel 16', so daß über die Kante 27 und den Vorsprung 28 eine gegenläufige Bewegung des Hebels 14 gefördert wird. Je nach Stärke der Federkraft wird bei dem Spülvorgang eine größere oder kleinere Wassermenge durch das Ablaufventil abgelassen.

In den Fig. 10 bis 13 ist ein weiteres Ausführungsbeispiel einer erfindungsgemäßen Betätigungseinrichtung gezeigt, die an einem Spülkasten 1' mit einem vertikal eingebauten Betätigungsrahmen 6 vorgesehen ist. Der Spülkasten 1' ist wie bei dem vorangegangenen Ausführungsbeispiel von einem Gehäuse 3 umgeben und über Seitenflansche 2 an einer Wand befestigbar.

Trotz der horizontal ausgerichteten Anordnung des Betätigungsrahmen 6 und des Schachtes 5 ist die Betätigungsmechanik für die Spülung im wesentlichen gleich zu der oben beschriebenen Betätigungsmechanik ausgebildet, wobei gleiche Bezugszeichen für im wesentlichen baugleiche Bauteile verwendet wurden.

In Fig. 12 ist die Betätigungsmechanik für den Zwei-Mengen-Betrieb ausgerüstet. Hierfür ist über die Taste 8 und den Bolzen 10 der Schieber 12' bewegbar, der den Hebel 16' verschwenken kann. An dem Hebel 16' ist eine Kante 27' angeformt, die an dem Vorsprung 28' angreift und dadurch den Hebel 14' verschwenken kann. Der Hebel 14' und die Stange 19' sind in diesem Ausführungsbeispiel anders geformt als der Hebel 14 und die Stange 19, wobei jedoch die Funktion identisch ist. Durch die Betätigung der Taste 8 kann die Stange 19' über eine Federkraft schneller wieder nach unten bewegt werden, um bei der Teilspülung das Durchlaßventil schneller zu verschließen. Die Betätigung der Taste 9 für eine Vollspülung erfolgt genauso wie bei dem vorangegangenen Ausführungsbeispiel.

In Fig. 13 ist die Betätigungsmechanik für die Spül-Stopp-Technik umgerüstet. Hierfür greift ein Mitnehmer des Schiebers 16 an dem Hebel 14' an, um diesen aus der angehobenen Stellung nach unten zu drücken und den Spülvorgang zu beenden. Die Bewegung des Schiebers 16 wird dabei durch die Betätigung der Taste 8 und Bewegung des Bolzens 10 erzwungen. Die Taste 9 leitet den Spülvorgang über den Bolzen 11, einen Schieber 13, den Hebel 14' und die Stange 19' ein.

Bei den dargestellten Ausführungsbeispielen wird die Umstellung von Zwei-Mengen-Technik auf Spül-Stopp-Technik und umgekehrt durch Auswechseln eines Schiebers 12 und 12' und dem Betätigungsarm 16 und dem Hebel 16' erreicht. Alternativ ist es möglich, den Schieber 12 und den Betätigungsarm 16 nicht integral auszubilden, sonder mittels Rastverbindungen zusammenzusetzen, so daß eine Umstellung durch bloßes Auswechseln der Kante 27' und des Mitnehmers 26 erfolgen kann. Ferner kann die Umstellung durch andere bekannt Mechaniken realisiert werden, beispielsweise unter Einsatz von Hebeln, Schaltern oder Drehknöpfen.

## Patentansprüche

1. Betätigungseinrichtung für einen Spülkasten, insbesondere für einen unter Putz eingebauten Spülkasten, mit einem Betätigungsrahmen (6), der zumindest teilweise von außen zugänglich ist und an dem zwei Tasten (8, 9) vorgesehen sind, die getrennt voneinander betätigbar und mit einer Betätigungsmechanik (10, 11, 12, 13, 14, 16, 19; 12', 14', 16', 19') gekoppelt sind, wobei mittels der Betätigungsmechanik ein Ablaufventil geöffnet und geschlossen werden kann und die erste Taste (9) das Ablaufventil öffnet, so dass eine erste Wassermenge aus dem Spülkasten (1) fließt, und durch die Betätigung der zweiten Taste (8) wahlweise das Ablaufventil verschließbar ist oder eine zweite Wassermenge aus dem Spülkasten (1) fließt, die kleiner ist als die erste Wassermenge, **dadurch gekennzeichnet, dass** die Betätigungsmechanik einen ersten Schieber (11, 13) aufweist, der mit der ersten Taste (9) verbunden ist, und einen zweiten Schieber (10, 12) aufweist, der mit der zweiten Taste (8) verbunden ist, wobei beide Schieber auf einen Hebel (14, 14') zum Öffnen und Schließen des Ablaufventils wirken.

2. Betätigungseinrichtung nach Anspruch 1, **dadurch gekennzeichnet, dass** die Betätigungsmechanik (10, 11, 12, 13, 14, 16, 19) verstellbar ist, um die Funktion der zweiten Taste (8) einzustellen.

3. Betätigungseinrichtung nach Anspruch 1, **dadurch gekennzeichnet, dass** die Betätigungsmechanik (10, 11, 12, 13, 14, 16, 19) ein auswechselbares Bauteil (12', 16') aufweist, um die Funktion der zweiten Taste (8) einzustellen.

4. Betätigungseinrichtung nach einem der Ansprüche 1 bis 3, **dadurch gekennzeichnet, dass** mit der ersten Taste (9) und dem ersten Schieber (11, 13) ein Gestänge (19, 21) zum Öffnen des Ablaufventils anhebbar ist, und zum Verschließen des Ablaufventils durch die zweite Taste (8) der zweite Schieber (10, 12) an dem Hebel (14) angreift, um den Hebel (14) gegen die Betätigungsrichtung zu bewegen.

5. Betätigungseinrichtung nach einem der Ansprüche 1 bis 4, **dadurch gekennzeichnet, dass** mit der ersten Taste (9) und dem ersten Schieber (11, 13) oder der zweiten Taste (8) und dem zweiten Schieber (12', 16') ein Gestänge (19, 21) zum Öffnen des Ablaufventils anhebbar ist.

6. Betätigungseinrichtung nach einem der Ansprüche 1 bis 5, **dadurch gekennzeichnet, dass** die erste Taste (9) und die zweite Taste (8) jeweils mittels einer Feder (24, 25) in ihrer Ausgangsstellung gehalten sind.

7. Betätigungseinrichtung nach einem der Ansprüche 1 bis 6, **dadurch gekennzeichnet, dass** der Betätigungsrahmen (6) an einer im wesentlichen horizontalen Oberseite eines Spülkastens (1) montierbar ist.

8. Betätigungseinrichtung nach einem der Ansprüche 1 bis 6, **dadurch gekennzeichnet, dass** der Betätigungsrahmen (6) an einer im wesentlichen vertikalen Vorderseite eines Spülkastens (1) montierbar ist.

9. Spülvorrichtung für eine Toilettenspülung, mit einem Spülkasten (1), an dem eine Wasserzufuhr und ein Ablaufventil vorgesehen sind, **dadurch gekennzeichnet, dass** die Spülvorrichtung eine Betätigungseinrichtung nach einem der Ansprüche 1 bis 8 aufweist.

## Claims

1. Operating device for a flush box, in particular for a concealed mounted flush box, having an operating frame (6) which is at least partially accessible from outside and is provided with two separately operable push-buttons (8, 9) coupled with an operating mechanism (10, 11, 12, 13, 14, 16, 19; 12', 14', 16', 19'), wherein a drain valve can be opened and closed by means of the operating mechanism, and the first push-button (9) opens the drain valve in such a way that a first amount of water flows out of the flush box (1) and, by operating the second push-button (8), selectively the drain valve can be closed or a second amount of water which is less than the first amount of water flows out of the flush box (1), **characterized in that** the operating mechanisms comprises a first slide bar (11, 13) connected to the first push-button (9) and a second slide bar (10, 12) connected to the second push-button (8), both slide bars acting upon a lever (14, 14') for opening and closing the drain valve.

2. Operating device according to claim 1, **characterized in that** the operating mechanism (10, 11, 12, 13, 14, 16, 19) is adjustable to set the function of the second push-button (8).

3. Operating device according to claim 1, **characterized in that** the operating mechanism (10, 11, 12, 13, 14, 16, 19) comprises an exchangeable component (12', 16') to set the function of the second push-button (8).

4. Operating device according to one of claims 1 to 3, **characterized in that** by means of the first push-button (9) and the first slide bar (11, 13) a rod assembly (19, 21) can be raised to open the drain valve, and for closing the drain valve by means of the second push-button (8) the second slide bar (10, 12) engages the lever (14) so as to move the lever (14) opposite to the operating direction.

5. Operating device according to one of claims 1 to 4, **characterized in that** by means of the first push-button (9) and the first slide bar (11, 13) or the second push-button (8) and the second slide bar (12', 16') a rod assembly (19, 21) for opening the drain valve can be raised.

6. Operating device according to one of claims 1 to 5, **characterized in that** the first push-button (9) and the second push-button (8) each are held in their initial position by a spring (24, 25).

7. Operating device according to one of claims 1 to 6, **characterized in that** the operating frame (6) can be mounted on a substiantially horizontal top side of a flush box (1).

8. Operating device according to one of claims 1 to 6, **characterized in that** the operating frame (6) can be mounted on a substiantially vertical front side of a flush box (1).

9. Flushing device for a toilet flushing installation, having a flush box (1) provided with a water supply and a drain valve, **characterized in that** the flushing device comprises an operating device according to one of claims 1 to 8.

## Revendications

1. Dispositif d'actionnement pour une chasse d'eau, en particulier pour une chasse d'eau encastrée, doté d'un cadre d'actionnement (6) dont au moins une partie est accessible de l'extérieur et sur lequel sont prévues deux touches (8, 9) qui peuvent être actionnées séparément l'une de l'autre et sont accouplées à une mécanique d'actionnement (10, 11, 12, 13, 14, 16, 19; 12', 14', 16', 19'), une soupape d'évacuation pouvant être ouverte et fermée au moyen de la mécanique d'actionnement, la première touche (9) ouvrant la soupape d'évacuation de telle sorte qu'une première quantité d'eau s'écoule hors de la chasse d'eau (1), l'actionnement de la deuxième touche (8) permettant sélectivement de fermer la soupape d'évacuation ou d'évacuer de la chasse d'eau (1) une deuxième quantité d'eau plus petite que la première quantité d'eau, **caractérisé en ce que** la mécanique d'actionnement présente un premier coulisseau (11, 13) relié à la première touche (9) et un deuxième coulisseau (10, 12) relié à la deuxième touche (8), les deux coulisseaux agissant sur un levier (14, 14') qui permet d'ouvrir et de fermer la soupape d'évacuation.

2. Dispositif d'actionnement selon la revendication 1, **caractérisé en ce que** la mécanique d'actionnement (10, 11, 12, 13, 14, 16, 19) peut être réglée pour ajuster le fonctionnement de la deuxième touche (8).

3. Dispositif d'actionnement selon la revendication 1, **caractérisé en ce que** la mécanique d'actionnement (10, 11, 12, 13, 14, 16, 19) présente un composant échangeable (12', 16') qui permet d'ajuster le fonctionnement de la deuxième touche (8).

4. Dispositif d'actionnement selon l'une des revendications 1 à 3, **caractérisé en ce que** la première touche (9) et le premier coulisseau (11, 13) permettent de relever une tringlerie (19, 21) d'ouverture de la soupape d'évacuation, le deuxième coulisseau (10, 12) engageant le levier (14) pour déplacer le levier (14) dans le sens opposé à celui de son actionnement en vue de fermer la soupape d'évacuation par la deuxième touche (8).

5. Dispositif d'actionnement selon l'une des revendications 1 à 4, **caractérisé en ce qu'**une tringle (19, 21) d'ouverture de la soupape d'évacuation peut être relevée par la première touche (9) et le premier coulisseau (11, 13) ou par la deuxième touche (8) et le deuxième coulisseau (12', 16').

6. Dispositif d'actionnement selon l'une des revendications 1 à 5, **caractérisé en ce que** la première touche (9) et la deuxième touche (8) sont maintenues dans leur position de départ au moyen d'un ressort (24, 25) respectif.

7. Dispositif d'actionnement selon l'une des revendications 1 à 6, **caractérisé en ce que** le cadre d'actionnement (6) peut être monté sur le côté supérieur essentiellement horizontal d'une chasse d'eau (1).

8. Dispositif d'actionnement selon l'une des revendications 1 à 6, **caractérisé en ce que** le cadre d'actionnement (6) peut être monté sur le côté avant essentiellement vertical d'une chasse d'eau (1).

9. Dispositif de rinçage de toilettes, qui présente une chasse d'eau (1) sur laquelle sont prévues une amenée d'eau et une soupape d'évacuation, **caractérisé en ce que** le dispositif de rinçage présente un dispositif d'actionnement selon l'une des revendications 1 à 8.
